# EUROPÄISCHE PATENTSCHRIFT

(11) **EP 0 263 056 B1**
(45) Veröffentlichungstag und Bekanntmachung des Hinweises auf die Patenterteilung: **07.03.1990**
(21) Anmeldenummer: 87710014.9
(22) Anmeldetag: 15.09.1987
(51) Int. Cl.: F22G 5/12

(54) **Anordnung zum Regeln der Dampftemperatur eines Dampferzeugers**
Vapour temperature regulation device for a vapour generator
Dispositif de régulation de la température de vapeur d'un générateur de vapeur

(30) Priorität: 15.09.1986 DE 3631386
(43) Veröffentlichungstag der Anmeldung: 06.04.1988
(73) Patentinhaber: SIEMENS AKTIENGESELLSCHAFT, 80333 München (DE)
(72) Erfinder: Renze, Heinrich, D-6749 Freckenfeld (DE)

(56) Entgegenhaltungen:
- DE-A- 3 121 442
- FR-A- 1 402 362

## Beschreibung

Die Erfindung betrifft eine Anordnung zum Regeln der Dampftemperatur eines Dampferzeugers gemäß dem Oberbegriff des Anspruchs 1.

Es ist bekannt, z.B. aus "Handbuch der Regelungstechnik", herausgegeben von Bleisteiner und Mangoldt, Springer-Verlag 1961, Seiten 362 bis 366, die Dampfaustrittstemperatur von Benson-Kesseln außer mit einer Feuerungsregelung dadurch zu regeln, daß ein Teil des Speisewassers vor dem Überhitzer in den Dampf eingespritzt wird, so daß dieser gekühlt wird. Eine solche Temperaturregelung hat eine kleinere Totzeit als die Feuerungsregelung, die auf die Überhitzer wirkt. Im übrigen wird im allgemeinen mit der Feuerung nicht die Temperatur, sondern der Dampfdruck geregelt. Oft sind mehrere, im allgemeinen zwei Überhitzer vorhanden, denen jeweils ein Kühler vorgeschaltet ist. Es besteht dann die Gefahr, daß sich die Kühlerregelungen beeinflussen, die Temperaturregelung instabil wird und die Einspritzventile aus dem Regelbereich gesteuert werden.

Der vorliegenden Erfindung liegt die Aufgabe zugrunde, eine Anordnung der im Oberbegriff des Anspruchs 1 angegebenen Art zu schaffen, bei welcher die Dampftemperaturregelung stabil ist.

Erfindungsgemäß wird diese Aufgabe mit den im kennzeichnenden Teil des Anspruchs 1 angegebenen Maßnahmen gelöst. Damit wird erreicht, daß mit dem ersten Regler und dem ersten Kühler als Stellglied die Dampftemperaturdifferenz am zweiten Kühler und mit dem zweiten Regler und dem zweiten Kühler als Stellglied die Dampfaustrittstemperatur des Dampferzeugers geregelt wird.

Vorteilhaft ist die Temperatur am Eingang des zweiten Kühlers begrenzt. Wird diese Grenztemperatur erreicht, dann wird anstelle der Temperaturdifferenz die Temperatur am Eingang des zweiten Kühlers geregelt.

Damit die Temperaturabweichungen gering sind, sind vorteilhaft Maßnahmen getroffen, mit denen die Temperaturabweichungen in den Überhitzern, z. B. infolge von Beheizungsstörungen, rasch ermittelt und ausgeregelt werden.

Anhand der Zeichnungen werden im folgenden die Erfindung sowie weitere Ausgestaltungen und Vorteile näher beschrieben und erläutert.

Es zeigen
Figur 1 ein Funktionsschaltbild eines Ausführungsbeispiels,
Figur 2 ein Diagramm zum Veranschaulichen der Größe eines ersten in der Anordnung nach Figur 1 verwendeten Divisors,
Figur 3 ein Funktionsschaltbild zum Erzeugen des Divisors nach Figur 2,
Figur 4 ein Diagramm zum Veranschaulichen der Größe eines in der Anordnung nach Figur 1 verwendeten zweiten Divisors und
Figur 5 ein Funktionsschaltbild zum Erzeugen des Divisors nach Figur 4.

In Figur 1 ist mit KL1 ein erster Kühler bezeichnet, der im Dampfweg eines Dampferzeugers liegt. Auf ihn folgen ein erster Überhitzer UH1, ein zweiter Kühler KL2 und ein zweiter Überhitzer UH2. Die Dampfaustrittstemperatur des Dampferzeugers wird von einem Temperaturmeßumformer MT4 in einen elektrischen Wert umgeformt, der in einem Addierer AD11 mit einem in einem Sollwertgeber SG3 -eingestellten Sollwert verglichen wird. Auf diesen Sollwert wird die Austrittstemperatur des Dampferzeugers geregelt. Die Regeldifferenz wird über einen Dividierer DV2, dessen Bedeutung weiter unten erläutert wird, sowie Addierer AD8, AD7 dem Eingang eines PI-Reglers PIR2 zugeführt, der einen Stellmotor SM2 ansteuert, der ein Einspritzventil EV2 verstellt. Mit diesem wird der Durchfluß des Einspritzwassers in den zweiten Kühler KL2 eingestellt. Der damit geschlossene Regelkreis schließt den zweiten Überhitzer UH2 ein, dessen Austrittstemperatur bei Änderung des Einspritzwasserdurchflusses im Kühler KL2 sich nur langsam entsprechend einem Verzögerungsglied mit Verzugs- und Ausgleichszeit ändert. Es wird daher die Temperatur am Austritt des zweiten Kühlers KL2 ge messen, von einem Umformer MT3 in einen elektrischen Wert umgesetzt und mit einer kleinen Verzugszeit als Hilfsregelgröße verwendet. Im Falle einer Beheizungsstörung, z.B. einer fallenden Dampftemperatur am Ausgang des zweiten Überhitzers UH2, wird das Ausgangssignal des Addierers AD11 positiv und das Ausgangssignal des Addierers AD7 negativ. Über den Regler PIR2 wird der Einspritzwasserdurchfluß verringert, so daß mit steigender Temperatur hinter dem zweiten Kühler KL2 das Ausgangssignal des Addierers AD7 wieder Null wird. In einem Verzögerungsglied VZ2 ist die Verzugs- und Ausgleichszeit des Überhitzers UH2 nachgebildet. Aus der Verzugs- und der Ausgleichszeit des zweiten Überhitzers UH2, die nach Aufschalten einer Sprungfunktion ermittelt werden können, können die Ordnung des Verzögerungsgliedes und die Zeitkonstanten nach bekannten Verfahren ermittelt werden. Sein Ausgangssignal wird vom unverzögerten Signal des Umformers MT3 in einem Addierer AD9 subtrahiert, so daß dessen Ausgangssignal, das durch das Verringern der Einspritzwassermenge verursacht wurde, entgegengesetzt zur Temperaturerhöhung am Austritt des Überhitzers UH2 abklingt. Die Differenz dieser beiden Signale am Addierer AD7 wird Null, so daß über den Regler PIR2 die Einspritzwassermenge nicht mehr verstellt wird.

Wie schon erwähnt, verhalten sich die Überhitzer UH1, UH2 wie ein Verzögerungsglied höherer Ordnung mit einer Verzugszeit und einer Ausgleichszeit. Das Verhältnis von Verzugs- zu Ausgleichszeit kann als unabhängig vom Dampfdurchsatz angenommen werden. Die Zeiten selbst sind jedoch etwa umgekehrt proportional zum Dampfstrom bzw. zur Last, so daß sie sich z. B. bei halber Last gegenüber Vollast verdoppeln. Dies wird im Verzögerungsglied VZ2 dadurch berücksichtigt, daß der Dampfstrom von einem Durchflußmeßumformer MV erfaßt wird und in einer Einheit KW2 ein dem Kehrwert des Durchflusses proportionales Signal gebildet wird, mit dem die Zeitkonstanten des Verzögerungsgliedes VZ2 derart beeinflußt werden, daß sie umgekehrt proportional zum Dampfdurchfluß sind.

Zum Ausgangssignal des Verzögerungsgliedes VZ2, das der verzögerten Temperatur am Ausgang des zweiten Kühlers KL2 entspricht, wird in einem Addierer AD6 der in einem Sollwertgeber SG1 eingestellte Sollwert für die Temperaturdifferenz am Kühler KL2 addiert. Das Ausgangssignal des Addierers AD6 gelangt über eine Minimalwertauswahl MIN auf einen Addierer AD5, der es mit dem Ausgangssignal eines Temperaturumformers MT2 vergleicht. Die Regeldifferenz, die der Abweichung der Temperaturdifferenz am zweiten Kühler KL2 von dem im Sollwertgeber SG1 eingestellten Sollwert entspricht, gelangt über einen Dividierer DV1 sowie Addierer AD3, AD2 auf den Eingang eines PI-Reglers PIR1, der einen Stellmotor SM1 mit einem Einspritzventil EV1 ansteuert. Mit diesem wird die Einspritzmenge des Speisewassers in den ersten Kühler KL1 eingestellt, derart, daß die Temperaturdifferenz am zweiten Kühler KL2 gleich dem mit dem Sollwertgeber SG1 eingestellten Sollwert ist. Da als Signal für die Temperatur hinter dem zweiten Kühler KL2 das Ausgangssignal des Verzögerungsgliedes VZ2 verwendet wird, sind die Temperaturregelungen dynamisch entkoppelt. Durch diese Entkopplung wird vermieden, daß bei einer Verstellung der Einspritzung in den zweiten Kühler KL2 sofort der Regler PIR1 mit der Änderung der Einspritzung in den Kühler KL1 angeregt wird, was eine Pendelung auslösen könnte.

Überschreitet das Ausgangssignal des Addierers AD6 einen vorgegebenen Grenzwert, der mit einem Sollwertgeber SG2 eingestellt ist, schaltet die Minimalwertauswahl MIN anstatt des Ausgangssignals des Addierers AD6 den Grenzwert vom Sollwertgeber SG2 auf den Addierer AD5, so daß die Temperatur vor dem zweiten Kühler KL2 auf dem Grenzwert gehalten wird.

Im Prinzip arbeitet die Regelung mit dem Regler PIR1 entsprechend der mit dem Regler PIR2. Ein Unterschied besteht darin, daß als Hilfsregelgröße nicht die Temperatur nach dem Kühler KL1, sondern die Enthalpie verwendet wird. Hierzu werden mit den Meßumformern MT1, MP1 Temperatur und Druck nach dem Kühler KL1 erfaßt und einem an sich bekannten Enthalpie-Rechner ER zugeführt. Dessen Ausgangssignal wird direkt über ein Verzögerungsglied VZ1, in dem die Verzögerung durch den Überhitzer UH1 nachgebildet ist, einem Addierer AD1 zugeführt. Dieses Verzögerungsglied ist im allgemeinen von höherer Ordnung, evtl. sogar mit unterschiedlichen Zeitkonstanten mit einer Verzugszeit und einer Ausgleichszeit. Die im Addierer AD1 gebildete Differenz der beiden Signale wird dem PI-Regler P)R1 aufgeschaltet. Da die Verzögerung des Dampferzeugers UH1 umgekehrt proportional zum Dampfdurchsatz ist, wird in einer Einheit KW1 ein Signal erzeugt, das zum Dampfdurchsatz umgekehrt proportional ist, und mit diesem Signal die Zeitkonstanten des Verzögerungsgliedes VZ1 beeinflußt. Die Verwendung der Enthalpie anstatt der Temperatur als Hilfsregelgröße ist deshalb vorteilhaft, weil am Ausgang des ersten Kühlers KL1 der Dampf nahe dem Sättigungsbereich und damit der Zusammenhang zwischen Temperatur am Austritt des ersten Überhitzers UH1 und der Temperatur hinter dem ersten Kühler KL1 stark nichtlinear sein kann.

Mit den Dividierern DV1, DV2 wird die Regelung an die in Abhängigkeit des Dampfdruckes veränderliche Verstärkung der Regelstrecke angepaßt. Auch bei gleichbleibender Heizleistung der Uberhitzer ändert sich nämlich die Austrittstemperatur nicht um denselben Betrag wie die Eintrittstemperatur. Um diese Veränderung der Verstärkung der Regelstrecke zu berücksichtigen, wird mit dem Druckumformer MP3 der Druck am Ausgang des Überhitzers UH2 erfaßt und einem Funktionsgenerator FG2 zugeführt.

Das Diagramm in Figur 2 zeigt, welche Werte der Divisor DIV2 zur korrekten Kompensation der Regelstreckenverstärkung im Überhitzer UH2 in Abhängigkeit des Druckes P am Austritt des Überhitzers UH2 und der Temperatur an dessen Eintritt haben sollte.

Figur 3 zeigt als Funktionsblockbild, wie der Divisor für den Dividierer DV2 einfach erzeugt werden kann. Zur Verringerung des Aufwandes ist darauf verzichtet, die vollständige in Figur 2 gezeigte Kurvenschar zu erzeugen, sondern es wird die Temperatur unberücksichtigt gelassen und lediglich eine mittlere Gerade erzeugt. Dies reicht in der Praxis völlig aus, da die Abweichung vom korrekten Wert maximal 10% beträgt.

Der Funktionsgeber FG2 nach Figur 3 enthält einen Konstantengeber KG7, der auf einen einem Druck von 70 bar entsprechenden Wert eingestellt ist. Dieser Wert wird mit dem Ausgangssignal des Druckumformers MP3 in einem Addierer AD16 verglichen und die Differenz dem einen Eingang einer Maximalwertauswahl MAX zugeführt. An deren anderem Eingang liegt der Wert Null. Ist der vom Druckumformer MP3 erfaßte Druck kleiner als 70 bar, wird der Wert Null zu einem Multiplizierer M7 durchgeschaltet, dessen Ausgangswert daher ebenfalls Null ist. Das Ausgangssignal eines Addierers AD17, das den Divisor für den Dividierer DV2 darstellt, ist daher der in einem Konstantengeber KG9 eingestellte Wert, der entsprechend Figur 2 auf 1,02 eingestellt ist. Mit steigendem Druck wird das Ausgangssignal des Addierers AD16 und damit das der Maximalwertauswahl MAX positiv und vom Multiplizierer M7 mit einem in einem Konstantengeber KG8 eingestellten Faktor multipliziert. Dieser Faktor ist so gewählt, daß der Divisor für den Dividierer DV2 etwa gleich dem für 470 _{°}C (Figur 2) ist. Selbstverständlich könnte anstelle des Konstantengebers KG8 eine Schaltung verwendet werden, deren Ausgangssignal sich in Abhängigkeit der Temperatur so ändert, daß die in Figur 2 eingetragene Kurvenschar erzielt wird.

Auch am Überhitzer UH1 ist bei konstanter Heizleistung die Temperaturdifferenz vom Druck abhängig. Diese Abhängigkeit der Regelstreckenverstärkung wird durch Division der Regeldifferenz am Ausgang des Addierers AD5 durch einen druck-und temperaturabhängigen Wert, der in einem Funktionsgeber FG1 gebildet wird, kompensiert. Die druck- und temperaturabhängigen Divisorwerte DIV1 sind in Figur 4 dargestellt.

Figur 5 zeigt Einzelheiten des Funktionsgebers FG1. Die vom Druckumformer MP2 gelieferten Werte werden in einem Addierer AD18 mit einem Wert verglichen, der einem Druck von 30 bar entspricht und in einem Konstantengeber KG10 eingestellt ist. Die Differenz wird von einem Multiplizierer M8 mit einem von einem Konstantengeber KG11 gelieferten Faktor multipliziert. Das Ergebnis wird in einem Multiplizierer M9 mit einer in einem Addierer AD20 gebildeten Differenz multipliziert und in einem Addierer AD21 von dem von einem Konstantengeber KG13 erzeugten Wert 1,86 subtrahiert. Das Ergebnis wird als Divisor dem Dividierer DV1 zugeführt. Ein Addierer AD19 bildet die Differenz zwischen dem vom Temperaturumformer MT2 abgegebenen Signal und dem in einem Konstantengeber KG14 eingestellten, einer Temperatur von 440_{°} entsprechenden Wert. Die Differenz wird über einen Funktionsgeber FG3, der die in Figur 4 ersichtliche nichtlineare Abhängigkeit des Divisors von der Temperatur erzeugt, einem Addierer AD20 zugeführt, der das Ausgangssignal des Funktionsgebers FG3 von einem in einem Konstantengeber KG12 eingestellten Wert, dem Wert Eins, subtrahiert. Der Funktionsgenerator FG3 ist so ausgebildet, daß sein Ausgangssignal beim Eingangssignal Null, entsprechend 440_{°}, ebenfalls Null ist und daß mit zunehmender Temperatur sein Ausgangssignal nichtlinear zunimmt, derart, daß es bei 465_{°} etwa den Wert 0,14 und bei 490_{°} einen Wert von etwa 0,24 hat. Der dem Multiplizierer M9 zugeführte Faktor ist daher bei 440_{°} Eins und sinkt mit steigender Temperatur nichtlinear auf etwa 0,76 ab.

Beträgt der Dampfdruck 30 bar, ist das Ausgangssignal des Addierers AD18 Null, und der Divisor ist der im Konstantengeber KG13 eingestellte Wert 1,86. Steigt bei konstant 440 _{°}C der Druck an, nimmt das Ausgangssignal des Multiplizierers M8 zu und wird, da es im Multiplizierer M9 wegen der Multiplikation mit Eins nicht verändert wird, im Addierer AD21 vom Wert 1,86 subtrahiert. Der Divisor ändert sich daher mit steigendem Druck entsprechend der in Figur 4 mit 440_{°} bezeichneten Geraden. Mit steigender Temperatur wird der vom Addierer AD20 dem Multiplizierer M9 zugeführte Faktor kleiner und damit auch der dem Addierer AD21 zugeführte Subtrahend, so daß der Divisor DIV1 bei konstantem Druck entsprechend den in Figur 4 gezeigten Diagrammen ansteigt. Werden geringere Ansprüche an die Regelgenauigkeit gestellt, kann auf den Multiplizierer M9 und die den Korrekturfaktor bildende Schaltung verzichtet werden. Der Konstantengeber KG11 wird dann zweckmäßig auf einen solchen Wert eingestellt, daß der Divisor bei Änderung des Druckes einer mittleren der in Figur 4 gezeigten Geraden folgt. Eine solche Gerade ist z. B. die für 460_{°}.

Der bisher beschriebene Regler zeigt zwar wegen der Entkopplung der beiden Regelkreise eine sehr gute Stabilität; wegen der langen Verzugs-und Ausgleichszeiten der Überhitzer werden jedoch, wenn die Temperaturen ausschließlich am Austritt der Überhitzer ermittelt werden, die Störungen erst nach relativ langer Verzögerungszeit festgestellt. Zum raschen Feststellen von Beheizungsstörungen sind in der Anordnung nach Figur 1 zwei Störungsermittlungsschaltungen STM1, STM2 enthalten. Für diese ist von der Überlegung ausgegangen, daß jeder Überhitzer durch ein Modell mit mehreren, z. B. vier, hintereinandergeschalteten Verzögerungsgliedern nachgebildet werden kann. Da am Überhitzer nur die Ein- und Austrittstemperaturen gemessen werden, ist am Modell nur das Eingangssignal des ersten und das Ausgangssignal . des letzten Verzögerungsgliedes bekannt. Damit im Falle einer Störung deren Auswirkung frühzeitig erkannt wird, genügt es, wenn die Temperaturänderung in etwa der Mitte des Überhitzers ermittelt wird. Die im Dividierer DV2 korrigierte Regeldifferenz ist einem Addierer AD12 zugeführt. In einer Rückkopplungsschleife liegt ein Differenzierglied DG1, dessen Zeitkonstante gleich der des letzten Verzögerungsgliedes des Modells für den Überhitzer UH2 ist. Die Wirkung des Di fferenziergliedes kann durch Multiplikation des rückgeführten Signals mit einem Konstantengeber KG1 eingestellt werden. Damit steht am Ausgang des Addierers AD12 ein Signal zur Verfügung, das dem Eingang des letzten Verzögerungsgliedes des Überhitzermodells entspricht. Aus diesem Signal wird mit einem Addierer AD13, einem Multiplizierer M2 mit einem Konstantengeber KG2 und einem Differenzierglied DG2 das Ausgangssignal des vorletzten Verzögerungsgliedes des Uberhitzermodells ermittelt. Unter der Annahme, daß das Modell aus vier hintereinandergeschalteten Verzögerungsgliedern besteht, steht somit ein Signal zur Verfügung, das der Temperaturänderung in der Mitte des Überhitzers entspricht. Die Geschwindigkeit, mit der die Eingangssignale der beiden letzten Verzögerungsglieder ermittelt werden, kann mit den Konstantengebern KG1, KG2 an den Eingängen der Differenzierglieder DG1, DG2 gewählt werden. Die Zeitkonstanten der Differenzierglieder stimmen mit denen der Verzögerungsglieder überein; sie werden daher auch mit dem Kehrwert des Dampfdurchflusses verändert.

Das Ausgangssignal des Addierers AD13 wird auf ein Differenzierglied DG3 mit der gleichen Zeitkonstanten wie die anderen Differenzier- und Verzögerungsglieder gegeben. Damit wird ein Vorhalt für die Regelung erzeugt, dessen Größe von der Ordnungszahl der Regelstrecke abhängig und an einem Konstantengeber KG3 eingestellt werden kann. Da durch die Regelung die Temperatur hinter dem zweiten Kühler KL2 verändert wird, damit bei gleichbleibender Störung die Temperatur am Austritt des Überhitzers den Sollwert erreicht, wird das mit dem Verzögerungsglied VZ2 verzögerte Ausgangssignal des Temperaturumformers MT3 über den Addierer AD10 auf den Eingang der Störungsermittlungsschaltung STM2 aufgeschaltet. Dadurch wird erreicht, daß deren Eingangssignal entsprechend der Störung auf dem neuen Wert des verzögerten Signals der Temperatur hinter dem zweiten Kühler KL2 stehenbleibt und nicht entsprechend der Regeldifferenz am Ausgang des Addierers AD11 auf Null zurückgeht. Somit wird das Ausgangssignal der Störungsermittlungsschaltung, ohne die Polarität zu wechseln, auf Null zuruckgehen.

Die zweite Störungsermittlungsschaltung STM2 arbeitet in gleicher Weise wie die erste STM1. Ihre Beschreibung erübrigt sich daher.

Die Anwendung der beschriebenen Art der Störungsermittlung ist nicht nur bei Wärmekraftwerken, sondern bei allen Regelstrecken mit Langzeitverhalten sinnvoll, also z. B. auch bei Sichtertemperaturregelungen in Mühlen oder bei der Feuchteregelung an Papiermaschinen.

Das Ausführungsbeispiel ist in den Figuren 1, 3 und 5 nach Art eines Schaltbildes dargestellt und wurde auch so der Verständlichkeit halber beschrieben. Tatsächlich wird man das Ausführungsbeispiel mit Ausnahme der Kühler, Überhitzer und Meßumformer mit einem programmierbaren Rechner realisieren. Gleiches gilt für alle im Rahmen der Erfindung liegenden Ausgestaltungen.

## Patentansprüche

1. Anordnung zum Regeln der Dampfaustrittstemperatur eines Dampferzeugers, der, im Dampfstrom hintereinanderliegend, einen ersten Kühler (KL1), einen ersten Überhitzer (UH1), einen zweiten Kühler (KL2) und einen zweiten Überhitzer (UH2) enthält, mit einem den ersten Kühler (KL1) steuernden ersten Regler (PIR1) und einem den zweiten Kühler (KL2) steuernden zweiten Regler (PIR2), dadurch gekennzeichnet, daß ein der Temperaturdifferenz am zweiten Kühler (KL2) entsprechendes Signal mit einem Sollwert (SG1) verglichen und das Vergleichsergebnis als Regelabweichung dem ersten Regler (PIR1) aufgeschaltet wird und daß ein der Austrittstemperatur des Dampferzeugers entsprechendes Signal mit einem Sollwert (SG3) verglichen und das Vergleichsergebnis als Regelabweichung dem zweiten Regler (PIR2) aufgeschaltet wird.

2. Anordnung nach Anspruch 1, dadurch gekennzeichnet, daß die Temperatur am Eingang des zweiten Kühlers (KL2) auf einen Grenzwert (SG2) begrenzt ist.

3. Anordnung nach Anspruch 1 oder 2, dadurch gekennzeichnet, daß ein der Temperatur am Ausgang des ersten Kühlers (KL1) entsprechendes Signal oder ein davon abgeleitetes Signal über ein erstes Verzögerungsglied (VZ1) geführt ist, dessen Zeitkonstanten gleich denen des ersten Überhitzers (UH1) sind, daß die Differenz zwischen dem Ausgangssignal des ersten Verzögerungsgliedes (VZ1) und dem der Temperatur am Ausgang des ersten Kühlers (KL1) entsprechenden Signal bzw. dem davon abgeleiteten Signal gebildet und dem ersten Regler (PIR1) aufgeschaltet wird, der den Durchfluß des in den ersten Kühler (KL1) eingespeisten Speisewassers steuert.

4. Anordnung nach Anspruch 3, dadurch gekennzeichnet, daß das von der Temperatur am Ausgang des Kühlers (KL1) abgeleitete Signal ein der Enthalpie entsprechendes Signal ist.

5. Anordnung nach einem der Ansprüche 1 bis 4, dadurch gekennzeichnet, daß ein der Temperatur am Ausgang des zweiten Kühlers (KL2) entsprechendes Signal über ein zweites Verzögerungsglied (VZ2) geführt ist, dessen Zeitkonstante gleich der des zweiten Überhitzers (UH2) ist, und daß die Differenz zwischen dem Ausgangssignal des zweiten Verzögerungsgliedes (VZ2) und dem der Temperatur entsprechenden Signal gebildet und dem zweiten Regler (PIR2) aufgeschaltet wird, der den Durchfluß des in den zweiten Kühler (KL2) eingespritzten Speisewassers steuert.

6. Anordnung nach einem der Ansprüche 3 bis 5, dadurch gekennzeichnet, daß die Zeitkonstanten der Verzögerungsglieder (VZ1, VZ2) umgekehrt proportional dem Dampfdurchfluß sind.

7. Anordnung nach einem der Ansprüche 3 bis 6, dadurch gekennzeichnet, daß die Differenz zwischen dem Ausgangssignal des zweiten Verzögerungsgliedes (VZ2) und dem der Temperatur am Eingang des zweiten Kühlers (KL2) entsprechenden Signal mit dem Sollwert (SG1) der Temperaturdifferenz am zweiten Kühler (KL2) verglichen wird und als Regelabweichung dem ersten Regler (PIR1) aufgeschaltet wird.

8. Anordnung nach einem der Ansprüche 1 bis 7, dadurch gekennzeichnet, daß die Regeldifferenz der Temperatur am Dampferzeugeraustritt und/oder am Eingang des zweiten Kühlers (KL2) in Abhängigkeit vom Dampfdruck derart korrigiert wird, daß die Abhängigkeit der Temperaturänderung im Überhitzer vom Dampfdruck kompensiert wird.

9. Anordnung nach Anspruch 8, dadurch gekennzeichnet, daß die Regeldifferenz in Abhängigkeit der Enthalpie des Dampfes am Überhitzeraustritt korrigiert wird.

10. Anordnung nach einem der Ansprüche 1 bis 9, dadurch gekennzeichnet, daß die Temperaturen an den Ausgängen der Überhitzer (UH1, UH2) über Differenzierglieder (DG1, DG2, DG3) jeweils dem Regler (PIR2 bzw. PIR1) zugeführt werden, dem der vor dem jeweiligen Überhitzer (UH1, UH2) liegende Kühler (KL1, KL2) nachgeschaltet ist.

11. Anordnung nach Anspruch 10, dadurch gekennzeichnet, daß je Überhitzer eine Störungsermittlungsschaltung (STM1, STM2) vorhanden ist, die ein erstes Differenzierglied (DG1) enthält, dessen Zeitkonstante gleich der des letzten Verzögerungsgliedes des Überhitzermodells ist, die ein dem ersten Differenzierglied (DG1) nachgeschaltetes zweites Differenzierglied (DG2) enthält, dessen Zeitkonstante gleich der des vorletzten Verzögerungsgliedes des Überhitzermodells ist usf., wobei die Anzahl der Differenzierglieder (DG1, DG2) etwa gleich der halben Ordnungszahl des Überhitzermodells ist, und daß dem letzten Differenzierglied ein Vorhalt (DG3) nachgeschaltet ist, dessen Ausgangssignal dem Regler (PIR2) aufgeschaltet ist.

12. Anordnung nach Anspruch 11, dadurch gekennzeichnet, daß den Eingängen der Störungsermittlungsschaltungen (STM1, STM2) die Ausgangssignale der Verzögerungsglieder (VZ1, VZ2) aufgeschaltet sind.

## Claims

1. Device for regulating the exit vapour temperature of a vapour generator which contains, situated one behind the other in the vapour stream, a first cooler (KL1), a first superheater (UH1), a second cooler (KL2) and a second superheater (UH2), with a regulator (PIR1) controlling the first cooler (KL1) and a second regulator (PIR2) controlling the second cooler (KL2), characterised in that a signal corresponding to the temperature difference at the second cooler (KL2) is compared with a setpoint value (SG1) and the result of the comparison is applied as the deviation to the first regulator (PIR1), and that a signal corresponding to the exit temperature of the vapour generator is compared with a setpoint value (SG3) and the result of the comparison is applied as the deviation to the second regulator (PIR2).

2. The device according to claim 1, characterised in that the temperature at the entrance of the second cooler (KL2) is restricted to a limiting value (SG2).

3. The device according to claim 1 or 2, characterised in that a signal corresponding to the temperature at the exit of the first cooler (KL1) or a signal derived therefrom is passed via a first time-delay element (VZI), the time constants of which are the same as those of the first superheater (UH1), that the difference between the output signal from the first time-delay element (VZ1) and the signal corresponding to the temperature at the exit of the first cooler (KL1), or alternatively the signal derived therefrom, is formed and applied to the first regulator (PIR1), which controls the flow of the feed water fed into the first cooler (KL1).

4. The device according to claim 3, characterised in that the signal derived from the temperature at the exit of the cooler (KL1) is a signal corresponding to enthalpy.

5. The device according to one of claims 1 to 4, characterised in that a signal corresponding to the temperature at the exit of the second cooler (KL2) is passed via a second time-delay element (VZ2) whose time constant is the same as that of the second superheater (UH2), and that the difference between the output signal from the second time-delay element (VZ2) and the signal corresponding to the temperature is formed and applied to the second regulator (PIR2), which controls the flow of the feed water injected into the second cooler (KL2).

6. The device according to one of claims 3 to 5, characterised in that the time constants of the timedelay elements (VZ1, VZ2) are inversely proportional to the vapour flow rate.

7. The device according to one of claims 3 to 6, characterised in that the difference between the output signal from the second time-delay element (VZ2) and the signal corresponding to the temperature at the entrance of the second cooler (KL2) is compared with the setpoint value (SG1) of the temperature difference at the second cooler (KL2) and applied as the deviation to the first regulator (PIR1).

8. The device according to one of claims 1 to 7, characterised by correcting the deviation in temperature at the vapour generator outlet and/or at the entrance of the second cooler (KL2) in response to vapour pressure, so as to compensate the response of the temperature change in the superheater to the vapour pressure.

9. The device according to claim 8, characterised by correcting the deviation in response to the enthalpy of the vapour at the superheater outlet.

10. The device according to one of claims 1 to 9, characterised in that the temperatures at the exits of the superheaters (UH1, UH2) are fed via differentiating elements (DG1, DG2, DG3) to the respective regulator (PIR2 or PIR1), downstream of which is disposed the cooler (KL1, KL2) situated before the respective superheater (UH1, UH2).

11. The device according to claim 10, characterised in that for each superheater there is a fault de- . tection circuit (STM1, STM2), which contains a first differentiating element (DG1), the time constant of which is the same as that of the last time-delay element of the superheater model; which circuit contains a second differentiating element (DG2) disposed downstream of the first differentiating element (DG1) and the time constant of which is the same as that of the penultimate time-delay element of the superheater model, etc., the number of differentiating elements (DG1, DG2) being approximately half the ordinal number of the superheater model, and in that disposed downstream of the last differentiating element is a derivative action unit (DG3) whose output signal is applied to the regulator (PIR2).

12. The device according to claim 11, characterised in that the output signals from the time-delay elements (VZ1, VZ2) are applied to the inputs of the fault detection circuits (STM1, STM2).

## Revendications

1. Dispositif pour régler la température de sortie de la vapeur d'un générateur de vapeur, qui comporte un premier refroidisseur (KL1), un premier surchauffeur (UH1), un second refroidisseur (KL2) et un second surchauffeur (UH2), disposés les uns à la suite des autres dans l'écoulement de vapeur, et comporte un premier régulateur (PIR1) commandant le premier refroidisseur (KL1) et un second régulateur (PIR2) commandant le second refroidisseur (KL2), caractérisé en ce qu'un signal correspondant à la différence de température dans le second refroidisseur (KL2) est comparé à une valeur de consigne (SG1) et que le résultat de la comparaison est appliqué en tant qu'écart de réglage au premier régulateur (PIR1), et qu'un signal correspondant à la température de sortie du générateur de vapeur est comparé à une valeur de consigne (SG3) et que le résultat de la comparaison est appliqué en tant qu'écart de réglage au second régulateur (PIR2).

2. Dispositif selon la revendication 1, caractérisé en ce que la température à l'entrée du second refroidisseur (KL2) est limitée à une valeur limite (SG2).

3. Dispositif suivant la revendication 1 ou 2, caractérisé par le fait qu'un signal qui correspond à la température à la sortie du premier refroidisseur (KL1) ou à un signal dérivé de ce signal, est transmis par l'intermédiaire d'un premier circuit de retard (VZ1), dont les constantes de temps sont égales à celles du premier surchauffeur (UH1), que la différence entre le signal de sortie du premier circuit de retard (VZ1) et le signal correspondant à la température présente à la sortie du premier refroidisseur (KL1 ) ou le signal délivré de ce signal est formée et est appliquée au premier régulateur (PIR1), qui commande le débit de l'eau d'alimentation introduite dans le premier refroidisseur (KL1).

4. Dispositif suivant la revendication 3, caractérisé par le fait que le signal dérivé de la température présente à la sortie du refroidisseur (KL1) est un signal correspondant à l'enthalpie.

5. Dispositif suivant l'une des revendications 1 à 4, caractérisé par le fait qu'un signal correspondant à la température présente à la sortie du second refroidisseur (KL2) est transmis par l'intermédiaire d'un second circuit de retard (VZ2), dont la constante de temps est égale à celle du second surchauffeur (UH2), et que la différence entre le signal de sortie du second circuit de retard (VZ2) et le signal correspondant à la température est formée et est appliquée au second régulateur (PIR2), qui commande le débit de l'eau d'alimentation injectée dans le second refroidisseur (KL2).

6. Dispositif suivant l'une des revendications 3 à 5, caractérisé par le fait que les constantes de temps des circuits de retard (VZ1, VZ2) sont inversement proportionnelles au débit de vapeur.

7. Dispositif suivant l'une des revendications 3 à 6, caractérisé par le fait que la différence entre le signal de sortie du second circuit de retard (VZ2) et le signal correspondant à la température présente à l'entrée du second refroidisseur (KL2) est comparée à la valeur de consigne (SG1) de la différence de température au niveau du second refroidisseur (KL2) et est appliquée en tant qu'écart de réglage, au premier régulateur (PIR1).

8. Dispositif selon l'une des revendications 1 à 7, caractérisé en ce que la différence de réglage de la température au niveau de la sortie du générateur de vapeur et/ou à l'entrée du second refroidisseur (KL2) est corrigée en fonction de la pression de vapeur de telle sorte que la dépendance vis-à-vis de la variation de température est compensée dans le surchauffeur par la pression de vapeur.

9. Dispositif suivant la revendication 8, caractérisé par le fait que la différence de réglage est corrigée en fonction de l'enthalpie de la vapeur à la sortie du surchauffeur.

10. Dispositif suivant l'une des revendications 1 à 9, caractérisé par le fait que les températures présentes au niveau des sorties des surchauffeurs (UH1, UH2) sont envoyées, par l'intermédiaire de circuits différentiateurs (DG1, DG2, DG3), aux régulateurs respectifs (PIR2 ou PIR1), en aval desquels sont branchés les refroidisseurs (KL1, KL2) situés en amont des surchauffeurs respectifs (UH1, UH2).

11. Dispositif suivant la revendication 10, caractérisé par le fait que pour chaque surchauffeur, il est prévu un circuit (STM1, STM2) de détermination de perturbations, qui contient un premier circuit différentiateur (DG1), dont la constante de temps est égale à celle du dernier circuit de retard du modèle de surchauffeur, et un second circuit différentiateur (DG2), qui est branché en aval du premier circuit différentiateur (DG1) et dont la constante de temps est égale à celle de l'avant-dernier circuit de retard du modèle de surchauffeur, etc, le nombre des circuits différentiateurs (DG1, DG2) étant approximativement égal à la moitié du nombre ordinal du modèle de surchauffeur, et qu'en aval du dernier circuit différentiateur est branché un circuit de dérivation (DG3), dont le signal de sortie est appliqué au régulateur (PIR2).

12. Dispositif suivant la revendication 11, caractérisé par le fait que les signaux de sortie des circuits de retard (VZ1, VZ2) sont appliqués aux entrées des circuits (STM1, STM2) de détermination de perturbations.
